# EUROPÄISCHE PATENTSCHRIFT

(11) **EP 0 637 680 B1**
(45) Veröffentlichungstag und Bekanntmachung des Hinweises auf die Patenterteilung: **27.11.1996**
(21) Anmeldenummer: 94110166.9
(22) Anmeldetag: 30.06.1994
(51) Int. Cl.: F01P 3/02, F02F 1/14, F02B 75/22

(54) **Flüssigkeitsgekühlte Mehrzylinder-Brennkraftmaschine**
Liquid cooled multicylinder internal combustion engine
Moteur à combustion interne à plusieurs cylindres refroidi par liquide

(30) Priorität: 04.08.1993 DE 4326161
(43) Veröffentlichungstag der Anmeldung: 08.02.1995
(73) Patentinhaber: MERCEDES-BENZ AG, 70327 Stuttgart (DE)
(72) Erfinder: Werner, Johannes, Dipl.-Ing., D-71334 Waiblingen (DE); Kerschbaum, Walter, Dipl.-Ing., D-70736 Fellbach (DE); Winter, Diethardt, D-70374 Stuttgart (DE)

(56) Entgegenhaltungen:
- DE-A- 3 629 673
- DE-C- 4 001 140
- DE-C- 4 206 920
- US-A- 4 945 887

## Beschreibung

Die Erfindung betrifft eine flüssigkeitsgekühlte Mehrzylinder-Brennkraftmaschine gemäß den im Oberbegriff des Patentanspruchs 1 angegebenen Merkmalen.

Eine derartige Brennkraftmaschine ist aus der DE 42 06 920 C1 bekannt. Bei dieser bekannten Brennkraftmaschine bedeuten vier Längskanäle für die Kühlwasserführung einen hohen Bauaufwand. Der letzte Kühlflüssigkeitsraum jeder Zylinderreihe wird von etwa der Hälfte der gesamten Kühlflüssigkeitsmenge durchströmt und die Kühlflüssigkeitsräume der zweiten Zylinderreihe werden von Kühlflüssigkeit durchströmt, die bereits in ein oder zwei anderen Kühlflüssigkeitsräumen Wärme aufgenommen hat. Daraus ergibt sich eine sehr unterschiedliche Kühlung der einzelnen Zylinder.

Der Erfindung liegt die Aufgabe zugrunde, bei einer flüssigkeitsgekühlten Mehrzylinder-Brennkraftmaschine der eingangs genannten Art mit geringerem Bauaufwand eine bessere, insbesondere gleichmäßigere Kühlung der einzelnen Zylinder zu erreichen.

Diese Aufgabe ist bei einer gattungsgemäßen Brennkraftmaschine durch die kennzeichnenden Merkmale des Patentanspruchs 1 gelöst.

Die erfindungsgemäß ausgebildete Brennkraftmaschine benötigt für den Zu- und Rücklauf des Kühlmittels insgesamt nur drei Längskanäle. Jeder Kühlmittelraum ist unmittelbar an den Zulauf- und an einen Rücklaufkanal angeschlossen, ohne daß ein Teil des Kühlmittels mehr als einen Kühlmittelraum durchströmt. Der Zulaufkanal kann mit einem recht großen Querschnitt ausgestattet sein, so daß der Druckabfall in ihm äußerst gering ist. Alle diese Maßnahmen fördern die gleichmäßige Aufteilung des Kühlmittels auf die einzelnen Kühlmittelräume und damit deren gleichstarke Kühlung.

Durch die Ausbildung der Brennkraftmaschine gemäß dem Patentanspruch 2 wird insbesondere die Kühlung von tief zwischen den beiden Zylinderreihen angeordneten Teilen wie Ventilantriebsgliedern oder Kraftstoff-Einspritzpumpen gefördert.

Durch die Ausbildung der Brennkraftmaschine gemäß den Patentansprüchen 3 und 4 kann die Kühlflüssigkeit in ihrer Gesamtheit auf jeder Stirnseite der Brennkraftmaschine diese verlassen, um selber gekühlt zu werden oder eine weitere Kühlaufgabe, beispielsweise für einen Retarder, zu übernehmen, ohne daß bis auf das Öffnen oder Verschließen einer Austrittsöffnung irgendwelche Änderungen am Kühlsystem der Brennkraftmaschine selbst vorgenommen werden müssen.

Im Patentanspruch 5 ist eine platzsparende und insbesondere die gießtechnische Ausführung des Brennkraftmaschinengehäuses nicht weiter belastende Lage des Querkanals angegeben.

Im Patentanspruch 6 ist angegeben, wie die Kühlung im Kühlflüssigkeitsraum zumindest weitestgehend auf dessen oberen Bereich konzentriert werden kann, obwohl der Verbindungskanal zwischen dem Zulaufkanal und dem Kühlflüssigkeitsraum in dessen unteren und mittleren Bereich mündet, um einen ausreichenden Abstand des Verbindungskanals zum benachbarten Rücklaufkanal mit ausreichender Festigkeit des Brennkraftmaschinengehäuses in diesem Bereich zu erhalten.

Die Ausführung gemäß dem Patentanspruch 7 ermöglicht ein Umgehen von im Zwischenraum zwischen den Zylinderreihen angeordneten Teilen wie Ventilantriebsgliedern und Kraftstoffeinspritzpumpen sowie eine Führung der Verbindungskanäle, die die Kühlung dieser Teile besonders stark fördert.

Im folgenden wird die Erfindung anhand eines in der Zeichnung dargestellten Ausführungsbeispiels näher erläutert. Dabei zeigt:
- Fig.1: eine Brennkraftmaschine mit zwei Zylinderreihen in schematischer Darstellung und
- Fig. 2: einen Querschnitt nach der Linie II-II durch die Brennkraftmaschine der Fig. 1 in schematischer Form.

Eine schematisch dargestellte Brennkraftmaschine 1 hat eine erste Zylinderreihe 2 und eine zweite Zylinderreihe 3, die in V-Form zueinander angeordnet sind, von denen jede drei Zylinder 4,5,6 bzw. 7,8,9 umfaßt. Die Zylinder 4 bis 9 sind von Kühlflüssigkeitsräumen 10 bis 15 umgeben, die jeweils von den benachbarten Kühlflüssigkeitsräumen durch Trennwände 16 bis 19 getrennt sind. An deren unterem Rand vorgesehene Öffnungen 43 ermöglichen beim Ablassen der Kühlflüssigkeit ein Ausfließen in den benachbarten Kühlflüssigkeitsraum, ohne daß bei normalem Betrieb infolge der nachfolgend erläuterten geringen Druckunterschiede eine Querströmung stattfindet. Die vordere Stirnseite der Brennkraftmaschine 1 wird von einem Stirndeckel 20 abgeschlossen, der einen flüssigkeitsgekühlten Ölkühler 21 abdeckt. Über diesen Ölkühler 21 wird Kühlflüssigkeit einem tief im V-Raum zwischen den beiden Zylinderreihen 2,3 liegenden, einen Teil des Brennkraftmaschinengehäuses bildenden Zulaufkanal 22 zugeführt. Von diesem zweigt seitlich zu jedem Kühlflüssigkeitsraum 10 bis 15 ein gesonderter Verbindungskanal 23 bis 28 ab. Der Druckabfall im Zulaufkanal 22 ist wegen seines großen Querschnitts äußerst gering, so daß alle Kühlflüssigkeitsräume 10 bis 15 unabhängig voneinander völlig gleichmäßig mit Kühlflüssigkeit versorgt werden. Außerdem können mit Hilfe der im Zulaufkanal 22 und den Verbindungskanälen 23 bis 28 strömenden Kühlflüssigkeit zwischen den Zylinderreihen 2,3 angeordnete Ventilantriebsglieder oder Kraftstoff-Einspritzpumpen (nicht dargestellt) wirksam gekühlt und auf einem gleichmäßigen Temperaturniveau gehalten werden.

Um derartige Maschinenteile zu umgehen, können die Verbindungskanäle 23 bis 28 abgewinckelt ausgeführt sein, so daß Verbindungskanäle (z.B. 23 und 27), die zu zwei zueinander versetzt angeordneten Kühlflüssigkeitsräumen (z.B. 10 und 14) in den beiden Zylinderreihen 2,3 führen, auf derselben Länge des Zulaufskanals 22 von diesem abzweigen. Wegen des geringen Druckabfalls im Zulaufkanal 22 ist ein möglicher größerer Widerstand in den Verbindungskanälen 23 bis 28 ohne Bedeutung.

Nach dem Durchströmen der Kühlflüssigkeitsräume 10,11,12 und der zugehörigen Zylinderköpfe der ersten Zylinderreihe 2 wird die Kühlflüssigkeit in einem nahe der Innenseite dieser Zylinderreihe 2 angeordneten Rücklaufkanal 29 und entsprechend ein anderer Teil der Kühlflüssigkeit nach dem Durchströmen der Kühlflüssigkeitsräume 13,14,15 und der zugehörigen Zylinderköpfe der zweiten Zylinderreihe 3 in einem zweiten, nahe der Innenseite dieser zweiten Zylinderreihe 3 angeordneten Rücklaufkanal 30 gesammelt. Die beiden einen integrierten Bestandteil des Brennkraftmaschinengehäuses bildenden Rücklaufkanäle 29,30 sind durch einen außenliegenden Querkanal 31 im Stirndeckel 20 miteinander verbunden, der oberhalb des Ölkühlers 21 und von diesem hydraulisch getrennt angeordnet ist. Am Querkanal 31 ist ein Anschluß 32 vorgesehen, zu dem die Kühlflüssigkeit, wie durch die Pfeile 33 angedeutet, gleichgerichtet in den Rücklaufkanälen 29,30 sowie im Querkanal 31 hinströmt und von dem aus die Kühlflüssigkeit aus der Brennkraftmaschine 1 ausgeleitet wird, beispielsweise in einen nicht dargestelltem Kühler zur Rückkühlung der Kühlflüssigkeit. Soll dagegen noch ein weiteres Aggregat gekühlt werden, beispielsweise ein nicht dargestellter Retarder, so ist an einem dem Querkanal 31 abgewandten Ende des einen Rücklaufkanals 30 ein weiterer Anschluß 34 vorgesehen, zu dem, bei verschlossenem Anschluß 32, die Kühlflüssigkeit bei zueinander entgegengesetzter Strömung in den Rücklaufkanälen 29,30, wie durch die gestrichelt dargestellten Pfeile 35 angedeutet, hinströmt.

Wie in Fig. 2 näher dargestellt, liegt die Mündungsöffnung 36 des Verbindungskanals 26 in den Kühlflüssigkeitsraum 13 des Zylinders 7 in dessen unteren und mittleren Bereich, insbesondere um einen notwendigen Abstand zum neben dem oberen Bereich des Zylinders 7 angeordneten Rücklaufkanal 30 einzuhalten. Um dennoch ausschließlich oder zumindest ganz überwiegend den oberen Teil des Zylinders 7 zu kühlen, ist im Kühlflüssigkeitsraum 13 etwa in dessen Mitte ein mit einer Ausnehmung 44 im Bereich der Mündungsöffnung 36 versehener Trennring 37 eingesetzt, der insbesondere mit dem Brennkraftmaschinengehäuse einteilig ausgeführt ist und der den Kühlflüssigkeitsraum 13 in einen oberen Ringraum 38 und einen unteren Ringraum 39 trennt. Obwohl der größte Teil der Mündungsöffnung 36 im Bereich des unteren Ringraumes 39 liegt, strömt in diesen nur dann eine verhältnismäßig kleine Menge Kühlflüssigkeit ein, wenn im Trennring 37 eine kleine, auf der der Mündungsöffnung 36 entlegenen Seite gelegene Ausnehmung 40 vorgesehen ist. Dadurch wird ein Ablassen der Kühlflüssigkeit aus dem oberen Ringraum 39 und aus dem Zylinderkopf 42 ermöglicht sowie die Turbulenz im unteren Ringraum 39 vermindert. Insbesondere wird jedoch durch das Einströmen von Kühlflüssigkeit durch die Ausnehmung 40 in den unteren, von der Mündungsöffnung 36 abgelegenen Bereich des oberen Ringraumes 38 erreicht, daß in diesen Bereich K ein Totwassergebiet entsteht. Der größte Teil der Kühlflüssigkeit fließt aus dem oberen Ringraum 38 in einen Kühlraum dem Zylinderkopfes 42 über eine Öffnung 45, die auf der der Mündungsöffnung 36 abgelegenen Seite liegt. Um ein Totwassergebiet im oberen, von der Öffnung 45 abgelegenen Bereich des oberen Ringraumes 38 zu vermeiden, sind Öffnungen 41,46 vorgesehen, von denen aus eine kleinere Menge Kühlflüssigkeit in den Kühlraum des Zylinderkopfes 42 und unmittelbar in den Rücklaufkanal 30 strömt. Der Rückfluß aus dem Kühlraum des Zylinderkopfes 42 in den Rücklaufkanal 30 ist mit 47 bezeichnet.

## Patentansprüche

1. Flüssigkeitsgekühlte Mehrzylinder-Brennkraftmaschine mit einer ersten und einer zweiten Zylinderreihe, insbesondere in V-Anordnung, bei der jeder Zylinder von einem gesonderten Kühlflüssigkeitsraum umgeben ist und bei der ein Zulaufkanal zur Zuführung von Kühlflüssigkeit zu den einzelnen Kühlflüssigkeitsräumen und zwei Rücklaufkanäle an den Innenseiten der Zylinderreihen zur Rückführung der Kühlflüssigkeit von den einzelnen Kühlflüssigkeitsräumen vorgesehen sind,
**dadurch gekennzeichnet,**
daß nur ein einziger Zulaufkanal (22) vorgesehen ist, der im Zwischenraum zwischen den beiden Zylinderreihen (2,3) angeordnet ist, und daß jeder Kühlflüssigkeitsraum (10 bis 15) unabhängig von einem anderen Kühlflüssigkeitsraum (10 bis 15) mit dem Zulaufkanal (22) verbunden ist.

2. Brennkraftmaschine nach Anspruch 1,
**dadurch gekennzeichnet,**
daß der Zulaufkanal (22) tiefer angeordnet ist als die beiden Rücklaufkanäle (29,30).

3. Brennkraftmaschine nach Anspruch 1 oder 2,
**dadurch gekennzeichnet,**
daß die beiden Rücklaufkanäle (29,30) an einer Stirnseite der Brennkraftmaschine (1) durch einen außen angebrachten Querkanal (31) miteinander verbunden sind, daß die Kühlflüssigkeit in den beiden Rücklaufkanälen (29,30) gleichgerichtet zum Querkanal (31) strömt und daß an diesem ein Anschluß (32) zum Ausleiten der Kühlflüssigkeit aus dem Brennkraftmaschinen-Gehäuse angeordnet ist.

4. Brennkraftmaschine nach Anspruch 1 oder 2,
**dadurch gekennzeichnet,**
daß die beiden Rücklaufkanäle (29,30) an einer Stirnseite der Brennkraftmaschine (1) durch einen außen angebrachten Querkanal (31) miteinander verbunden sind, daß die Kühlflüssigkeit in dem einen Rücklaufkanal (29) zum Querkanal (31) und im anderen Rücklaufkanal (30) vom Querkanal (31) weg zu einem an seinem dem Querkanal (31) abgewandten Ende angeordneten Anschluß (34) zum Zuleiten der Kühlflüssigkeit zu einem zu kühlenden Aggregat strömt.

5. Brennkraftmaschine nach Anspruch 3 oder 4,
**dadurch gekennzeichnet,**
daß der Querkanal (31) innerhalb eines die Stirnseite der Brennkraftmaschine (1) abschließenden Stirndeckels (20) verläuft, der den unterhalb des Querkanals (31) liegenden Zulaufkanal (22) auf seiner Einströmseite stirnseitig abdeckt.

6. Brennkraftmaschine nach einem der Ansprüche 1 bis 5,
**dadurch gekennzeichnet,**
daß ein Verbindungskanal (23 bis 28) zwischen dem Zulaufkanal (22) und einem Kühlflüssigkeitsraum (10 bis 15) in diesen mit einer in seinem unteren und mittleren Bereich liegenden Mündungsöffnung (36) mündet, daß der Kühlflüssigkeitsraum (10 bis 15) durch einen im oberen Bereich der Mündungsöffnung (36) liegenden Trennring (37) in einen oberen Ringraum (38), der mit einem Kühlraum im zugehörigen Zylinderkopf (42) kühlflüssigkeitsmäßig in Verbindung steht,und in einen unteren Ringraum (39) geteilt ist, der gegenüber dem oberen Ringraum (38) zumindest weitgehend kühlflüssigkeitsmäßig getrennt ist.

7. Brennkraftmaschine nach Anspruch 6,
**dadurch gekennzeichnet,**
daß die Verbindungskanäle (23 bis 28) abgewinkelt ausgebildet sind.

8. Brennkraftmaschine nach Anspruch 6 oder 7,
**dadurch gekennzeichnet,**
daß im Trennring (37) auf der der Mündungsöffnung (36) abgelegenen Seite eine Ausnehmung (40) vorgesehen ist.

9. Brennkraftmaschine nach einem der Ansprüche 6 bis 8,
**dadurch gekennzeichnet,**
daß im der Öffnung (45) zum Kühlraum des Zylinderkopfes (42) abgelegenen oberen Bereich des oberen Ringraumes (38) eine weitere Öffnung (41 bzw. 46) unmittelbar in den Rücklaufkanal (30) und/oder in den Zylinderkopf (42) vorgesehen ist.

## Claims

1. Liquid-cooled, multi-cylinder internal combustion engine having a first and a second row of cylinders, in particular in a V-shaped configuration, in which each cylinder is surrounded by a separate coolant liquid chamber and in which an intake passage is provided for feeding coolant liquid to the individual coolant liquid chambers as well as two return flow passages on the inner sides of the rows of cylinders for draining the coolant liquid from the individual coolant liquid chambers,
**characterised in that**
only a single intake passage (22) is provided, which is arranged in the intermediate space between the two rows of cylinders (2, 3), and each coolant liquid chamber (10 to 15) is connected to the intake passage (22) independently of any other coolant liquid chamber (10 to 15).

2. Internal combustion engine as claimed in claim 1,
**characterised in that**
the intake passage (22) is arranged deeper than the two return flow passages (29, 30).

3. Internal combustion engine as claimed in claim 1 or 2,
**characterised in that**
the two return flow passages (29, 30) are connected to one another on an end face of the internal combustion engine (1) by means of an externally mounted transverse passage (31), the coolant liquid flows in the same direction in the two return flow passages (29, 30) to the transverse passage (31) and a port (32) is arranged thereon to discharge the coolant liquid out of the housing of the internal combustion engine.

4. Internal combustion engine as claimed in claim 1 or 2,
**characterised in that**
the two return flow passages (29, 30) are connected to one another on an end face of the internal combustion engine (1) by means of an externally mounted transverse passage (31), the coolant liquid flows in the one return flow passage (29) to the transverse passage (31) and in the other return passage (30) away from the transverse passage (31) to a port (34) arranged on the end thereof facing away from the transverse passage (31) to direct the coolant liquid to a component to be cooled.

5. Internal combustion engine as claimed in claim 3 or 4,
**characterised in that**
the transverse passage (31) extends within an end cover (20) closing off an end face of the internal combustion engine (1) which covers at its inflow side the intake passage (22) lying underneath the transverse passage (31).

6. Internal combustion engine as claimed in one of claims 1 to 5,
**characterised in that**
a connecting passage (23 to 28) between the intake passage (22) and a liquid coolant chamber (10 to 15) opens therein by means of an orifice (36) lying in the lower and middle region thereof, the coolant liquid chamber (10 to 15) is divided by means of a dividing ring (37) arranged in the upper region of the orifice (36) into an upper annular chamber (3) which is connected to a cooling chamber in the associated cylinder head (42) to which coolant liquid can flow, and a lower annular chamber (39) which, as far as the coolant liquid is concerned, is at least predominantly separate from the upper annular chamber (38).

7. Internal combustion chamber as claimed in claim 6,
**characterised in that**
the connecting passages (23 to 28) are angled.

8. Internal combustion engine as claimed in claim 6 or 7,
**characterised in that**
a cut-out portion (40) is provided in the dividing ring (37) on the side remote from the orifice (36).

9. Internal combustion engine as claimed in one of claims 6 to 8,
**characterised in that**
an additional orifice (41 or 46) opening directly into the return flow passage (30) and/or into the cylinder head (42) is provided in the upper region of the upper annular chamber (38) remote from the orifice (45) opening into the cooling chamber of the cylinder head (42).

## Revendications

1. Moteur à combustion interne à plusieurs cylindres refroidis par un liquide, comprenant une première et une seconde rangée de cylindres, en particulier disposées en V, dans lequel chaque cylindre est entouré d'une chambre particulière de liquide de refroidissement et dans lequel un canal d'arrivée destiné à diriger du liquide de refroidissement sur les chambres individuelles de liquide de refroidissement et deux canaux de reflux situés sur les côtés intérieurs des rangées de cylindres et destinées au reflux du liquide de refroidissement provenant des chambres individuelles de liquide de refroidissement sont prévus,
caractérisé,
en ce qu'un unique canal d'arrivée (22) qui est prévu est disposé dans l'espace intermédiaire compris entre les deux rangées de cylindres (2, 3) et en ce que chaque chambre de liquide de refroidissement (10 à 15) est raccordée au canal d'arrivée (22) indépendamment d'une autre chambre de liquide de refroidissement (10 à 15)

2. Moteur à combustion interne selon la revendication 1,
caractérisé
en ce que le canal d'arrivée (22) est placé plus bas que les deux canaux de reflux (29, 30).

3. Moteur à combustion interne selon la revendication 1 ou 2,
caractérisé
en ce que les deux canaux de reflux (29, 30) sont raccordés l'un à l'autre sur un côté extrême du moteur à combustion interne (1) par un canal transversal (31) placé extérieurement, en ce que le liquide de refroidissement des deux canaux de reflux (29, 30) s'écoule dans le même sens vers le canal transversal (31) et en ce qu'un raccord (32) à ce dernier est disposé pour évacuer le liquide de refroidissement du carter du moteur à combustion interne.

4. Moteur à combustion interne selon la revendication 1 ou 2,
caractérisé
en ce que les deux canaux de reflux (29, 30) sont raccordés l'un à l'autre sur un côté extrême du moteur à combustion interne (1) par un canal transversal (31) disposé extérieurement, en ce que le liquide de refroidissement se trouvant dans un canal de reflux (29) s'écoule vers le canal transversal (31) et celui qui se trouve dans l'autre canal de reflux (30) s'écoule en s'éloignant du canal transversal (31) vers un raccord (34) disposé à son extrémité tournée à l'opposé du canal transversal (31) pour l'envoi du liquide de refroidissement vers un appareillage à refroidir.

5. Moteur à combustion interne selon la revendication 3 ou 4
caractérisé
en ce que le canal transversal (31) passe à l'intérieur d'un couvercle d'extrémité (30) enfermant le côté extrême du moteur à combustion interne (1) et recouvrant sur le côté extrême le canal d'arrivée (22) qui est situé sous le canal transversal (31) sur son côté d'admission.

6. Moteur à combustion interne selon l'une des revendications 1 à 5,
caractérisé
en ce qu'un canal de jonction (23 à 28) situé entre le canal d'arrivée (22) et une chambre de liquide de refroidissement (10 à 15) débouche dans cette dernière par un orifice d'embouchure (36) situé dans sa partie inférieure et centrale, en ce que la chambre de liquide de refroidissement (10 à 15) est subdivisée, par un anneau de séparation (37) placé dans la partie supérieure de l'orifice d'embouchure (36), en un volume annulaire supérieur (38) qui met en communication le liquide de refroidissement avec une chambre de refroidissement située dans la culasse correspondante (42) et en un volume annulaire inférieur (39) dans lequel le liquide de refroidissement est séparé au moins en majeure partie de celui qui se trouve dans le volume annulaire supérieur (38).

7. Moteur à combustion interne selon la revendication 6,
caractérisé
en ce que les canaux de jonction (23 à 28 ) sont coudés.

8. Moteur à combustion interne selon la revendication 6 ou 7,
caractérisé
en ce qu'une ouverture (40) est prévue dans l'anneau de séparation (37) sur le côté tourné à l'opposé de l'orifice d'embouchure (36).

9. Moteur à combustion interne selon l'une des revendications 6 à 8,
caractérisé
en ce qu'un autre orifice (41 ou 46) est prévu directement dans le canal de reflux (30) et/ou dans la culasse (42) dans la partie supérieure du volume annulaire supérieur (38) qui est située à l'opposé de l'orifice (45) débouchant dans la chambre de refroidissement de la culasse (42).
